# EUROPÄISCHE PATENTSCHRIFT

(11) **EP 1 389 658 B1**
(45) Veröffentlichungstag und Bekanntmachung des Hinweises auf die Patenterteilung: **06.12.2006**
(21) Anmeldenummer: 02018042.8
(22) Anmeldetag: 13.08.2002
(51) Int. Cl.: E04C 5/16

(54) **Schraubverbindung für kraftübertragende Stäbe**
Screw threaded joint for load transmitting bars
Joint à filet de vis pour barres de transmission de force

(43) Veröffentlichungstag der Anmeldung: 18.02.2004
(73) Patentinhaber: HALFEN GmbH & CO. Kommanditgesellschaft, 40764 Langenfeld-Richrath (DE)
(72) Erfinder: Fröhlich, Klaus, 75177 Pforzheim (DE)
(74) Vertreter: Riedel, Peter

(56) Entgegenhaltungen:
- DE-A- 4 140 407
- DE-A- 4 418 744
- US-A- 5 131 204

## Beschreibung

Die Erfindung betrifft eine Schraubverbindung für kraftübertragende Stäbe, insbesondere Bewehrungsstäbe für Stahlbetonteile der im Oberbegriff des Anspruchs 1 angegebenen Gattung.

In der EP 0 059 680 B1 ist eine Ankerverbindung beschrieben, mittels der in zwei verschiedenen Betonabschnitten angeordnete Anker verbunden werden. Dabei ist an einem der Anker an einem Ende durch Schmieden des Ankermaterials ein Aufnahmekopf gestaltet, in dem eine Bohrung mit Innengewinde angeordnet ist. An einem Ende des anderen Ankers ist ein vorzugsweise durch Gewinderollen gefertigtes Gewinde vorgesehen, wobei der Durchmesser am Grund der Schraubennut mindestens dem Ursprungsdurchmesser des Ankers entspricht. Dazu ist es erforderlich, dieses Ende des Ankers zuvor im Durchmesser zu vergrößern, was ebenfalls in geeigneter Weise durch Schmieden erfolgt.

Die EP 0 077 952 A1 offenbart ein Verfahren zur Herstellung eines Stabendes für die Verbindung von Bewehrungsstäben im Stahlbetonbau. Dabei ist ein mit konischer Aufweitung im Bereich des auslaufenden Gewindes geschältes Stabende vorgesehen, auf das mit einem Gewinderollwerkzeug ein Gewinde aufgerollt ist. Um die Gewindespitzen auch im Bereich des auslaufenden Gewindes voll auszubilden, muß die konische Aufweitung entsprechend bestimmt sein.

Aus der DE 197 53 755 C2 ist eine schlupfarme Schraubverbindung für Stäbe im Bauwesen bekannt. Damit sollen zwei Bauteile verbunden werden, von denen das eine ein stabförmiges Element ist und das andere ein muffenförmiges Element, in das der Stab eindrehbar ist. Eines der Elemente weist an seiner dem anderen Element zugekehrten Kontur eine Gewindeform auf. Zum besseren Einspuren der ineinanderzufügenden Elemente kann am vorderen Ende des Stabes ein Teilgewinde oder an der Muffe eine flache Fase vorgesehen sein.

In der DE 196 26 649 A1 ist eine Schraubkupplung für kraftübertragende Stäbe, insbesondere Bewehrungsstäbe für Stahlbetonteile, beschrieben. Dabei ist eine Hülse vorgesehen, die einen Abschnitt mit einem Innengewinde aufweist und die mit ihrem anderen Abschnitt durch radiales Verpressen mit einem Ende des einen Bewehrungsstabes verbunden ist. Das Ende des anderen Bewehrungsstabes besitzt einen Kopf mit einem Außengewinde, wobei der Kopf als zunächst separates Teil, das dann durch Stumpfschweißung am Bewehrungsstab befestigt wird oder als durch Anstauchung umgeformtes Ende ausgeführt sein kann.

Die vorliegende Erfindung geht von der US-A-5,131,204 aus und ihr liegt die Aufgabe zugrunde, eine Schraubverbindung für kraftübertragende Stäbe, insbesondere Bewehrungsstäbe, zu schaffen, die einfacher und kostengünstiger herzustellen ist.

Diese Aufgabe wird durch eine Schraubverbindung für kraftübertragende Stäbe mit den Merkmalen des Anspruchs 1 gelöst.

Bei der erfindungsgemäßen Schraubverbindung kann das Gewinde unmittelbar an dem Ende des zweiten Stabes aufgerollt werden, ohne daß eine vorherige Bearbeitung des Stabendes erforderlich ist. Der konische Verlauf des Innengewindes innerhalb der Kupplungsmuffe, zumindest über eine Teillänge, führt zu einer Reduzierung des Gewindedurchmessers, was den Vorteil hat, daß die Muffe insgesamt ein kleineres Volumen aufweist und somit auch ein geringeres Volumen am Ende des ersten Stabes umgeformt werden muß. Dadurch werden die Bearbeitungsschritte zur Herstellung der Schraubverbindung vereinfacht, ohne die Schraubverbindung hinsichtlich der Kraftübertragung zu schwächen.

Als besonders zweckmäßig wird angesehen, daß das Außengewinde am Anschlußkopf zumindest über eine Teillänge einen gegenüber dem Durchmesser des zweiten Stabes geringeren Außendurchmesser aufweist. Dabei ist es zweckmäßig, daß das Außengewinde an seinem zum zweiten Stab verlaufenden Übergangsbereich die gleiche Konusform besitzt, wie der konische Gewindeabschnitt am äußeren Ende der Muffe.

Gemäß der Erfindung ist der Außendurchmesser des Gewindes über eine Teillänge konstant. Als zweckmäßig hat sich eine Gestaltung des Gewindes erwiesen, bei der die Teillänge des konischen Abschnitts das 0,15- bis 0,3-fache der Gesamtlänge des Gewindes beträgt. Eine den geforderten Zugbeanspruchungen gerecht werdende Kraftübertragung wird selbst dann gewährleistet, wenn der Außendurchmesser des Außengewindes geringer ist als der Durchmesser des zweiten Stabes selbst. In weiterer Ausgestaltung der Erfindung wird daher als zweckmäßig angesehen, daß der Außendurchmesser des Außengewindes etwa das 0,9-fache des Durchmessers des zweiten Stabes beträgt.

Ausführungsbeispiele der Erfindung sind nachstehend anhand der Zeichnung näher erläutert. In der Zeichnung zeigt:
- Fig. 1: einen Längsschnitt durch eine Kupplungsmuffe am Ende eines ersten Stabes,
- Fig. 2: eine Ansicht in Richtung des Pfeiles II in Fig. 1,
- Fig. 3: eine Darstellung gemäß Fig. 1 mit einem Ankerkopf am Ende des zweiten Stabes vor dem Eindrehen in die Kupplungsmuffe,
- Fig. 4: die durch Einschrauben des Ankerkopfes in die Kupplungsmuffe fertige Schraubverbindung,
- Fig. 5: eine Ausführungsvariante zu Fig. 1,
- Fig. 6: eine Ansicht in Richtung des Pfeiles VI in Fig. 5,

In Fig. 1 ist das Ende eines ersten Stabes 2 gezeigt, das durch Schmieden im Durchmesser erweitert und als Kupplungsmuffe 4 ausgeführt ist. Diese Kupplungsmuffe 4 umfaßt eine Bohrung 5 mit einem Innengewinde 6, wobei zu dem offenen Ende der Bohrung 5 hin ein konischer Gewindeabschnitt 7 vorgesehen ist. Das vordere Ende der Kupplungsmuffe 4 ist als Flansch 8 gestaltet, in dem sich Bohrungen 9 befinden, die beispielsweise zum Durchtritt von Befestigungsmitteln an einer Schalung dienen. Das Innengewinde 6 hat eine Gesamtlänge 1, wobei das Innengewinde 6 über eine Teillänge l₁ einen konstanten Durchmesser aufweist, wohingegen der konische Gewindeabschnitt 7 sich über die wesentlich kürzere Teillänge l₂ erstreckt.

Die Fig. 2 zeigt die Ansicht gemäß Pfeil II in Fig. 1, d.h. die Vorderansicht des Flansches 8 mit der zentrisch angeordneten Bohrung 5 sowie Innengewinde 6 und konischem Gewindeabschnitt 7 und vier gleichmäßig über den Umfang verteilt angeordneten Bohrungen 9.

Die Fig. 3 zeigt einen Schnitt durch die Kupplungsmuffe 2 gemäß Fig. 1 sowie zusätzlich einen an einem zweiten Stab 3 ausgeführten Anschlußkopf 10 mit Außengewinde 11. Dieses Außengewinde 11 weist einen Übergangsbereich 12 zu dem zweiten Stab 3 hin auf. Wie aus Fig. 3 weiter ersichtlich ist, besitzt das Außengewinde 11 eine Teillänge l₁ mit einem Außendurchmesser D_{G}, der geringer ist als der Durchmesser D des zweiten Stabes 3. Im gezeigten Ausführungsbeispiel beträgt der Außendurchmesser D_{G} des Außengewindes 11 des 0,9-fache des Durchmessers D des zweiten Stabes 3. Sowohl bezüglich der in Fig. 1 gezeigten Teillängen l₁ und l₂ als auch der in Fig. 3 gezeigten Teillängen l₁ und l₂ des Anschlußkopfes beträgt die Teillänge l₂ das 0,15- bis 0,3-fache der Gesamtlänge 1 des Gewindes.

Fig. 4 zeigt eine durch Einschrauben des Anschlußkopfes 10 in die Kupplungsmuffe 4 erzeugte Schraubverbindung 1 für die kraftübertragenden ersten und zweiten Stäbe 2, 3. Da der konische Gewindeabschnitt 7 in der Kupplungsmuffe 4 die gleiche Kontur besitzt wie das konische Gewinde im Übergangsbereich 12, ist eine sehr günstige Kraftübertragung erreicht.

Die Fig. 5 zeigt eine alternative Ausgestaltung der Kupplungsmuffe 4 am ersten Stab 2, wobei diese Kupplungsmuffe 4 am vorderen Ende mit einem kleineren Flansch 13 versehen ist als in der zuvor beschriebenen Ausführungsform.

Die Fig. 6 zeigt eine Ansicht in Richtung des Pfeiles VI in Fig. 5. Durch den kleineren Flansch 13 der Kupplungsmuffe 4 ist die erforderliche Materialverformung geringer.

## Patentansprüche

1. Schraubverbindung (1) für kraftübertragende Stäbe, insbesondere Bewehrungsstäbe für Stahlbetonteile, bestehend aus einer an einem Ende eines ersten Stabes (2) angeformten Kupplungsmuffe (4) mit einem Innengewinde (6) und einem an einem Ende eines zweiten Stabes (3) vorgesehenen Anschlußkopf (10) mit einem Außengewinde (11), wobei das Innengewinde (6) der Kupplungsmuffe (4) zumindest über eine Teillänge (1₂) des Gewindes einen konischen Gewindeabschnitt (7) aufweist, **dadurch gekennzeichnet, dass** das Außengewinde (11) am Anschlußkopf (10) zumindest über eine Teillänge (1₁) einen gegenüber dem Durchmesser (D) des zweiten Stabes (3) geringeren Außendurchmesser (D_{G}) aufweist und die Teillänge (1₂) des konischen Abschnitts (7) das 0,15- bis 0,3-fache der Gesamtlänge (1) des Gewindes (6, 11) beträgt.

2. Schraubverbindung nach Anspruch 1,
**dadurch gekennzeichnet, daß** die konische Form des Außengewindes (11) am zweiten Stab (3) dem konischen Innengewinde angepaßt ist.

3. Schraubverbindung nach Anspruch 1,
**dadurch gekennzeichnet, daß** das Außengewinde (11) an seinem zum zweiten Stab (3) verlaufenden Übergangsbereich (12) die gleiche Konusform besitzt, wie der konische Gewindeabschnitt (7) der Kupplungsmuffe (4).

4. Schraubverbindung nach Anspruch 1,
**dadurch gekennzeichnet, daß** über die Teillänge (1₁) der Außendurchmesser (D_{G}) des Außengewindes (11) konstant ist.

5. Schraubverbindung nach einem der Ansprüche 1 bis 4,
**dadurch gekennzeichnet, daß** der Außendurchmesser (D_{G}) des Außengewindes (11) etwa das 0,9-fache des Durchmessers (D) des zweiten Stabes (3) beträgt.

## Claims

1. Screw joint (1) for load transferring bars, particularly reinforcing bars for reinforced concrete parts, comprising a coupling sleeve (4) with an inner thread (6) formed at one end of a first bar (2) and a connecting head (10) with an outer thread (11) provided at one end of a second bar (3), wherein the inner thread (6) of the coupling sleeve (4) comprises over at least a partial length (1₂) of the thread a conical threaded section (7), **characterised in that** the outer thread (11) on the connecting head (10) comprises over at least a partial length (1₁) a smaller outer diameter (D_{G}) with respect to the diameter (D) of the second bar (3) and the partial length (1₂) of the conical section (7) is 0.15 to 0.3 times the total length (1) of the thread (6, 11).

2. Screw joint according to claim 1,
**characterised in that** the conical shape of the outer thread (11) on the second bar (3) is adapted to the conical inner thread.

3. Screw joint according to claim 1,
**characterised in that** the outer thread (11) has the same conical shape on its crossover area to the second bar (3) as the conical threaded section (7) of the coupling sleeve (4).

4. Screw joint according to claim 1,
**characterised in that** the outer diameter (D_{G}) of the outer thread (11) is constant over the partial length (l₁).

5. Screw joint according to one of the claims 1 to 4,
**characterised in that** the outer diameter (D_{G}) of the outer thread (11) is about 0.9 times the diameter (D) of the second bar (3).

## Revendications

1. Assemblage vissé (1) pour des barres transmettant des forces, en particulier des barres d'armature pour des éléments en béton armé, se composant d'un manchon d'accouplement (4), à filet intérieur (6), formé sur une extrémité d'une première barre (2), et d'une tête de raccordement (10), à filet extérieur (11), prévue au niveau d'une extrémité d'une deuxième barre (3), où le filet intérieur (6) du manchon d'accouplement (4) présente, au moins sur une longueur partielle (1₂) du filetage, une partie de filetage conique (7), **caractérisé en ce que** le filet extérieur (11), au niveau de la tête de raccordement (10), au moins sur une longueur partielle (l₁), présente un diamètre extérieur (D_{G}) plus petit par rapport au diamètre (D) de la deuxième barre (3), et la longueur partielle (1₂) de la partie conique (7) est égale de 0,15 fois à 0,3 fois la longueur totale (1) du filetage (6, 11).

2. Assemblage vissé selon la revendication 1, **caractérisé en ce que** la forme conique du filet extérieur (11), sur la deuxième barre (3), est adaptée au filet intérieur conique.

3. Assemblage vissé selon la revendication 1, **caractérisé en ce que** le filet extérieur (11), au niveau de sa zone de transition (12) s'étendant vers la deuxième barre (3), a la même forme de cône que la partie de filetage conique (7) du manchon d'accouplement (4).

4. Assemblage vissé selon la revendication 1, **caractérisé en ce que**, sur la longueur partielle (l₁), le diamètre extérieur (D_{G}) du filet extérieur (11) est constant.

5. Assemblage vissé selon l'une quelconque des revendications 1 à 4, **caractérisé en ce que** le diamètre extérieur (D_{G}) du filet extérieur (11) est à peu près égal à 0,9 fois le diamètre (D) de la deuxième barre (3).
